# FASCICULE DE BREVET EUROPEEN

(11) **EP 2 909 849 B1**
(45) Date de publication et mention de la délivrance du brevet: **07.12.2016**
(21) Numéro de dépôt: 13777286.9
(22) Date de dépôt: 17.10.2013
(51) Int. Cl.: H01H 33/02, H01H 33/12, H01H 1/04, H01H 1/02, H01H 1/38, H01H 1/0233, H01H 1/0237, H01H 33/78

(54) **DISPOSITIF D'ÉTABLISSEMENT ET/OU DE COUPURE DE COURANT À CONTACTS PERMANENTS À USURE RÉDUITE**
STROMVERBINDUNGS- UND/ODER TRENNVORRICHTUNG MIT PERMANENTEN KONTAKTEN MIT GERINGEREM VERSCHLEISS
CURRENT CONNECTION AND/OR CUT-OFF DEVICE COMPRISING PERMANENT CONTACTS WITH REDUCED WEAR

(30) Priorité: 19.10.2012 FR 1259989
(43) Date de publication de la demande: 26.08.2015
(73) Titulaire: General Electric Technology GmbH, 5400 Baden (CH)
(72) Inventeur: AITKEN, Oana, F-38120 Saint Egreve (FR); FNINECHE, Chakib, F-38830 Saint Pierre d'Allevard (FR)
(74) Mandataire: Brevalex
(86) Numéro de dépôt international: PCT/EP2013/071689
(87) Numéro de publication internationale: WO 2014/060498

(56) Documents cités:
- EP-A1- 0 951 038
- EP-A1- 1 675 142
- EP-A2- 0 932 172
- US-A- 4 205 209
- US-A- 5 453 591

## Description

### DOMAINE TECHNIQUE

La présente invention concerne le domaine des dispositifs d'établissement et/ou de coupure de courant à contacts permanents à usure réduite notamment pour haute ou moyenne tension.

Dans ce contexte, les expressions « moyenne tension » et « haute tension » sont utilisées dans leur acceptation habituelle. L'expression « moyenne tension » désigne une tension qui est comprise entre 1 kV et 52 kV en courant alternatif et qui est comprise entre 1,5 kV et 75 kV en courant continu. L'expression « haute tension » désigne une tension strictement supérieure à 52 kV en courant alternatif et strictement supérieure à 75 kV en courant continu.

Le dispositif d'établissement et/ou de coupure de courant électrique à contacts permanents peut être notamment un disjoncteur, un interrupteur, un sectionneur, un contacteur.

### ÉTAT DE LA TECHNIQUE ANTÉRIEURE

Un dispositif d'établissement et/ou de coupure de courant électrique comporte dans une chambre de coupure emplie d'un fluide diélectrique, tel que l'hexafluorure de soufre, une paire de contacts permanents et une paire de contacts d'arc. Généralement dans chaque paire, un des contacts est fixe et l'autre est mobile de manière à pouvoir en déplaçant les contacts mobiles faire passer le dispositif d'établissement et/ou de coupure de courant électrique d'une position fermée à une position ouverte et vice-versa. En variante, les contacts d'une paire peuvent être tous les deux mobiles.

Lors de la manoeuvre des contacts du dispositif visant à lui faire prendre une position ouverte depuis une position fermée, sous courant électrique, les contacts permanents se séparent, un arc électrique apparait entre ces contacts, cet arc électrique est appelé arc de commutation. Après extinction de cet arc de commutation, le courant continue à circuler à travers les contacts d'arc. Ensuite les contacts d'arc se séparent à leur tour, ce qui provoque l'amorçage d'un arc électrique entre ces contacts d'arc. Le fluide diélectrique permet de refroidir l'arc et entraîne son extinction.

Cet arc électrique de commutation se caractérise par une énergie très importante que l'on cherche à minimiser pour d'une part garantir une commutation rapide et d'autre part minimiser l'usure des contacts principaux. L'usure des contacts conduit à une fragilisation mécanique des zones de ces contacts venant en contact lors que le dispositif est en position fermée, à une production de particules métalliques qui entraînent des amorçages diélectriques entre les pièces qui sont sous tension et celles qui sont au potentiel de la terre et à une modification géométrique de la forme des contacts conduisant à une diminution de la qualité du contact électrique en position fermée. L'énergie d'arc dépend de la tension de l'arc, du courant de l'arc et du temps de commutation.

Dans la demande de brevet US 2006/278507 il est décrit un contact d'arc comportant une pastille de tungstène soudée sur un support en métal avec de l'argent ou du cuivre, le support et la couche de soudure étant recouverts avec une couche de protection d'étain, de zinc, de magnésium ou d'aluminium. Cette configuration n'est pas satisfaisante car l'argent, le cuivre et les matériaux préconisés pour la couche de protection ne vont pas rester inertes en présence de l'arc électrique et vont s'éroder, se vaporiser.

Dans le brevet US 6 211 478, il est préconisé de pourvoir un contact d'arc d'un revêtement en un matériau fritté formé d'un mélange de deux métaux, l'un ayant une température de fusion supérieure à 2000°c et l'autre ayant une température de fusion inférieure à 2000°C. Un matériau présenté comme particulièrement intéressant est un mélange cuivre tungstène avec 80% de tungstène et 20% de cuivre, ces pourcentages étant des pourcentages en poids.

Un inconvénient de la configuration présentée est qu'elle est onéreuse, le revêtement devant être frité avant d'être déposé.

Un autre inconvénient est qu'avec le mélange préconisé, lorsque l'arc électrique est établi, il y a vaporisation du métal ayant la température de fusion la plus basse, usure du contact et dispersion de particules métalliques dans la chambre de coupure.

La durée d'un arc électrique prenant naissance entre les contacts d'arc est bien plus longue que celle d'un arc de commutation. Elle vaut quelques millisecondes à quelques dizaines de millisecondes. La durée d'un arc électrique de commutation ne dépasse pas, elle, environ 2 millisecondes. Le fait d'utiliser un revêtement en un métal non allié ayant une température de fusion élevée sur le contact d'arc, fait que l'énergie de l'arc va se transférer facilement, par conduction, au contact d'arc qui supporte ce revêtement, ce contact d'arc étant généralement en cuivre. Il va donc se produire une dégradation du support.

Dans la demande de brevet EP 1 837 889, le contact permanent mobile est en forme de cylindre creux, le contact permanent fixe est formé de deux cylindres creux concentriques. En position fermée, le contact mobile vient s'insérer entre les deux cylindres concentriques du contact permanent fixe. Ces deux cylindres concentriques sont décalés latéralement l'un par rapport à l'autre, le cylindre extérieur étant en position ouverte plus proche du contact permanent mobile que ne l'est le cylindre intérieur. En position fermée, la surface extérieure du contact permanent mobile et la surface intérieure du cylindre extérieur ne sont pas en contact mécanique, un espace est aménagé entre eux.

Le contact mobile se termine, intérieurement par un bourrelet de contact et extérieurement est revêtu en bout d'un matériau résistant à l'érosion, situé autour du bourrelet. Le bourrelet vient en contact mécanique et électrique avec la surface extérieure du cylindre intérieur en position fermée.

Le cylindre extérieur est revêtu intérieurement en bout d'un revêtement résistant à l'érosion.

Cette configuration n'est pas non plus satisfaisante. Elle est onéreuse, volumineuse et lourde à cause des deux cylindres du contact permanent fixe. Il subsiste toujours le risque d'usure des contacts entre le bourrelet et la surface extérieure du cylindre intérieur et d'émission de particules métalliques dans la chambre de coupure. L'emploi des deux contacts permanents fixes nécessite un réglage fin entre eux, le contact extérieur étant en saillie par rapport au contact extérieur de manière à attirer l'arc électrique. Ce réglage fin n'est pas aisé.

EP-A-0951038 décrit un dispositif d'établissement et/ou de coupure de courant.

### EXPOSÉ DE L'INVENTION

La présente invention a justement comme but de proposer un dispositif d'établissement et/ou de coupure de courant à haute ou moyenne tension qui ne présente pas les inconvénients mentionnés ci dessus.

Un but de l'invention est en particulier de proposer un tel dispositif d'établissement et/ou de coupure de courant qui a une longévité accrue due à une usure réduite de ses contacts permanents sans pour autant augmenter son encombrement, son poids ou son coût.

Encore un autre but de l'invention est de réduire la fragilité mécanique des contacts permanents dans un dispositif d'établissement et/ou de coupure de courant sans pour autant augmenter son encombrement, son poids ou son coût.

Un but supplémentaire de l'invention est de conserver plus longtemps que dans l'art antérieur la qualité de contact dans un tel dispositif d'établissement et/ou de coupure de courant.

Un autre but supplémentaire de l'invention est de limiter les amorçages électriques dans la chambre de coupure d'un tel dispositif d'établissement et/ou de coupure de courant.

Encore un but supplémentaire de l'invention est de réaliser un dispositif d'établissement et/ou de coupure de courant à contacts permanents qui a un temps de commutation réduit, une tension d'arc réduite aux bornes du circuit principal et une diminution du courant d'arc qui circule dans le circuit principal au moment de l'établissement d'un arc électrique.

Pour atteindre ces buts l'invention concerne plus précisément un dispositif d'établissement et/ou de coupure de courant comportant une paire de contacts permanents, l'un au moins des contacts de la paire étant mobile. Au moins un contact permanent de la paire comporte une partie principale ayant une extrémité libre et une partie de protection terminale solidaire de l'extrémité libre de la partie principale, la partie de protection terminale étant destinée à n'être en contact mécanique et électrique avec l'autre contact permanent de la paire de contacts permanents que durant une manoeuvre d'ouverture ou de fermeture de la paire de contacts permanents, cette partie de protection terminale étant réalisée dans un unique métal de transition dont la température de fusion est strictement supérieure à celle de la partie principale avec laquelle elle est solidaire, un oxyde d'un tel métal, un carbure d'un tel métal ou encore l'oxyde de zinc.

Lorsque la partie principale est en cuivre, en cuivre allié ou en aluminium éventuellement revêtus d'argent, le métal de transition sera préférentiellement choisi parmi le tungstène, le molybdène, le cobalt, le titane, le zirconium, le chrome, le nickel.

La partie de protection terminale peut prendre la forme d'un revêtement en surface de l'extrémité libre de la partie principale.

Le revêtement a préférentiellement une épaisseur comprise entre environ 50 et 300 micromètres.

En variante, la partie de protection terminale peut prendre la forme d'un embout fixé par vissage ou collage à l'extrémité libre de la partie principale. Avantageusement cet embout est massif.

On peut envisager que la partie principale soit formée de plusieurs éléments successifs assemblés entre eux dont un forme l'extrémité libre de la partie principale.

Le contact permanent muni de la partie de protection terminale peut prendre sensiblement la forme d'un cylindre creux.

En variante ou en combinaison, le contact permanent muni de la partie de protection terminale prend la forme d'une collerette pourvue d'une pluralité de doigts.

Selon l'invention le dispositif d'établissement et/ou de coupure de courant peut comporter en plus au moins une paire de contacts d'arc.

Le dispositif d'établissement et/ou de coupure de courant peut être un disjoncteur, un sectionneur, un interrupteur, un contacteur.

### BRÈVE DESCRIPTION DES DESSINS

La présente invention sera mieux comprise à la lecture de la description d'exemples de réalisation donnés, à titre purement indicatif et nullement limitatif, en faisant référence aux dessins annexés sur lesquels :
la figure 1A montre en coupe longitudinale un exemple de dispositif d'établissement et/ou coupure de courant objet de l'invention lors d'une manoeuvre d'ouverture de la paire de contacts permanents, les figures 1B à 1C montrent des variantes des contacts permanents du dispositif ;
la figure 2 illustre un schéma électrique équivalent du dispositif d'établissement et/ou coupure de courant.

Des parties identiques, similaires ou équivalentes des différentes figures décrites ci-après portent les mêmes références numériques de façon à faciliter le passage d'une figure à l'autre.

Les différentes parties représentées sur les figures ne le sont pas nécessairement selon une échelle uniforme, pour rendre les figures plus lisibles.

Sur les figures 1, dans un souci de clarté, les hachures n'ont été portées que sur les contacts permanents.

### EXPOSÉ DÉTAILLÉ DE MODES DE RÉALISATION PARTICULIERS

Sur la figure 1A, on a représenté en coupe longitudinale une chambre de coupure de courant d'un exemple de dispositif d'établissement et/ou de coupure de courant objet de l'invention. On suppose que ce dispositif d'établissement et/ou de coupure de courant est un disjoncteur haute tension, il est bien entendu que ce pourrait être un autre type d'appareil à haute ou moyenne tension, tels que ceux cités précédemment. Dans la suite du texte, on emploiera le terme de disjoncteur sans que cela ne soit limitatif.

Le disjoncteur comporte une chambre de coupure de courant 1 délimitée par une enveloppe isolante 2 s'étendant selon un axe longitudinal XX', étanche emplie d'un fluide diélectrique tel que de l'hexafluorure de soufre. Cette enveloppe isolante 2 loge une paire de contacts permanents 3, 4 dont un est mobile le long de l'axe longitudinal XX' sous l'action d'une tige (non représentée) et l'autre est stationnaire. Le contact permanent mobile est référencé 3 et le contact permanent stationnaire est référencé 4.

L'enveloppe loge en plus une paire de contacts d'arc 5, 6 dont l'un est mobile le long de l'axe longitudinal XX'. Le contact d'arc mobile est référencé 5 et l'autre contact d'arc est référencé 6. Les contacts permanents et d'arc mobiles sont solidaires l'un de l'autre et se déplacent donc simultanément lors de manoeuvre d'ouverture ou de fermeture du disjoncteur. Le disjoncteur décrit est à auto-compression et il comporte de plus une buse d'extinction 7 ayant un orifice fermé par l'autre contact d'arc 6.

On notera qu'en variante, les deux contacts permanents de la paire pourraient être mobiles et pas seulement l'un d'entre eux. De la même manière, les deux contacts d'arc de la paire pourraient être mobiles et pas seulement l'un d'entre eux.

Dans l'exemple décrit, le contact d'arc mobile 5 entoure le contact d'arc stationnaire 6, tandis que le contact permanent mobile 3 est entouré par le contact permanent stationnaire 4. Le contact permanent mobile 3 prend la forme d'un cylindre creux. Le contact permanent stationnaire 4 prend la forme d'une collerette munie de doigts qui font saillie vers le contact permanent mobile 5.

Dans l'exemple décrit sur la figure 1A, le disjoncteur est en voie d'ouverture, toutefois la paire de contacts permanents et la paire de contacts d'arc sont encore toutes les deux fermées.

La trajectoire du courant nominal s'établit entre les deux contacts permanents 3, 4 de la paire de contacts permanents, ils sont en contact mécanique et électrique mutuel. C'est pour cela que ces deux contacts sont qualifiés de permanents. Les contacts d'arc 5, 6 de la paire de contacts d'arc sont également en contact mécanique et électrique mutuel. Lors de la manoeuvre, la paire de contacts permanents s'ouvre d'abord. Au moment de la séparation des contacts permanents 3, 4, un arc électrique s'établit entre eux. Mais ensuite le courant passe par la paire de contacts d'arc qui est encore fermée. Lorsque les contacts d'arc 5, 6 se séparent un arc électrique s'établit entre eux. Le gaz diélectrique est fortement chauffé, la pression augmente dans l'enveloppe. Par un effet de compression du fluide diélectrique, un flux de gaz froid est soufflé sur l'arc électrique et son extinction a lieu.

Dans les disjoncteurs haute tension, le courant nominal passant dans le circuit principal par les contacts permanents est généralement inférieur à 5 kA alors que le courant de défaut passant dans le même circuit est généralement de l'ordre de plusieurs dizaines de kilo ampères voire plusieurs centaines de kilo ampères. L'arc électrique de commutation se caractérise par une température très élevée. Pour un courant de 50 kA, elle peut atteindre des températures supérieures à 4700°C. Une telle température favorise l'usure des contacts permanents des disjoncteurs conventionnels, une fragilisation mécanique de leurs extrémités, une modification géométrique de leur forme à cause de l'érosion et des particules métalliques sont émises dans la chambre de coupure. On observe une augmentation des résistances électriques de contact et donc un échauffement accru, un risque d'amorçage électrique par la présence des particules métalliques pouvant se déposer sur des pièces isolantes. Les performances du disjoncteur peuvent être dégradées.

Pour éviter la dégradation d'au moins un contact permanent 3, 4 de la paire de contacts permanents, l'idée est de réduire l'énergie de l'arc électrique qui s'établit entre eux et sa durée. La figure 2 montre une modélisation du schéma électrique du disjoncteur avec un circuit principal C1 incluant la paire de contacts permanents P1 et le circuit d'arc C2 avec la paire de contacts d'arc P2, ces deux circuits C1, C2 étant montés en parallèle. Le circuit principal C1 est résistif et le circuit d'arc C2 est un circuit R, L en série. La résistance du circuit principal est dénommée R1. L'inductance du circuit d'arc C2 est dénommée L2, sa résistance R2.

Les paires de contacts P1, P2 ont été représentées fermées. Les résistances R1, R2 incluent celles des contacts de chaque paire de contacts P1, P2. L'inductance L2 dans le circuit d'arc C2 inclut celle du fluide diélectrique.

Une solution pour réduire l'énergie d'arc est d'augmenter la résistance d'au moins un des contacts permanents de la paire pour augmenter la résistance du circuit principal.

On se réfère de nouveau à la figure 1A et s'intéresse plus particulièrement au contact permanent 3. Ce contact permanent 3 comporte une partie principale 3.1 ayant une extrémité libre et une partie de protection terminale 3.2 solidaire de l'extrémité libre de la partie principale 3.1. La partie de protection terminale 3.2 est réalisée dans un unique métal de transition, cet unique métal de transition ayant une température de fusion qui est strictement supérieure à celle de la partie principale 3.1 qu'elle protège. Cette partie de protection terminale 3.2 n'est en contact mécanique et électrique avec l'autre contact permanent 4 de la paire que lors d'une manoeuvre d'ouverture (avant l'apparition d'un arc électrique) ou de fermeture de la paire de contacts permanents. Plus généralement, en cas de fermeture en présence du courant, l'arc électrique apparaît entre les contacts non-fermés lorsque la distance est suffisante pour amorcer cet arc. L'arc s'éteint quand les contacts sont « en contact ». En position fermée, c'est la partie principale 3.1 qui assure le contact mécanique et électrique avec l'autre contact permanent 4 de la paire de contacts permanents. En position ouverte, il n'y a pas de contact électrique et mécanique mutuel.

Si, comme on le verra ultérieurement, cet autre contact permanent 4 possède également une partie principale 4.1 et une partie de protection terminale 4.2, le contact mécanique et électrique se fait entre les deux parties principales 3.1, 4.1 en régime permanent (position fermée) et entre les deux parties de protection terminale 3.2, 4.2 en phase de manoeuvre d'ouverture ou de fermeture.

Dans la présente demande, on considère que les métaux de transition sont les éléments chimiques de numéro atomique 21 à 30, 39 à 48, et 72 à 80.

Si la partie principale est en cuivre, dont la température de fusion est de 1084°C, les métaux de transition dont la température de fusion est supérieure à celle du cuivre sont les suivants : le scandium, le titane, le vanadium, le chrome, le manganèse, le fer, le cobalt, le nickel, l'yttrium, le zirconium, le niobium, le molybdène, le technétium, le ruthénium, le rhodium, le palladium, l'hafnium, le tantale, le tungstène, le rhénium, l'osmium, l'iridium, le platine. Certains de ces métaux de transition sont rares et donc chers. Des métaux de transition préférés pour la partie de protection terminale sont par exemple le tungstène, le molybdène, le cobalt, le titane, le zirconium, le chrome, le nickel car ils sont couramment utilisés en électricité et sont moins onéreux. Ils conviennent parfaitement si la partie principale est en cuivre ou en cuivre allié tel que le CuCr, CuCrZr, CuZr ou même en aluminium, ces matériaux étant généralement argentés superficiellement. Dans ce cas, le matériau de la partie de protection terminale aura une température de fusion supérieure à celle de l'argent, du cuivre ou du cuivre allié ou de l'aluminium.

On rappelle ci-dessous, entre parenthèses, la température de fusion de ces métaux de transition : tungstène (3407°C), molybdène (2617°C), le cobalt (1495°C), le titane (1660°c), le zirconium (1854°C), le chrome (1857°C), le nickel (1455°C). La température de fusion du cuivre est de 1084 °C, celle de l'argent est de 961°C et celle de l'aluminium est de 660°C. Les métaux de transition cités précédemment pour protéger du cuivre, ses alliages CuCr, CuCrZr, CuZr ou de l'aluminium ont tous une résistivité supérieure à celle du cuivre et de l'aluminium. En utilisant une partie de protection terminale en un de ces métaux, on augmente bien la résistance du circuit principal.

En variante il est possible de réaliser la partie de protection terminale en un oxyde d'un tel métal de transition, en un carbure d'un tel métal de transition ou bien encore en oxyde de zinc dont la température de fusion de l'oxyde de zinc vaut 1975°C.

La partie principale 3.1 peut être monobloc ou multi bloc.

La partie de protection terminale 3.2 peut prendre la forme d'un revêtement qui s'étend au moins sur l'extrémité libre de la partie principale 3.1 et qui se prolonge latéralement en surface de la partie principale 3.1 de manière à faire face à l'autre contact permanent 4 de la paire, lorsque la paire de contacts permanents est en phase de manoeuvre d'ouverture ou de fermeture. Il n'y a pas de contact mécanique et électrique entre le revêtement et l'autre contact permanent lorsque la paire de contacts permanents est fermée, ce ne sont que les parties principales qui sont alors en contact mécanique et électrique. La figure 1B illustre cette configuration du revêtement 3.2 et de la partie principale 3.1 monobloc.

L'épaisseur du revêtement peut être comprise entre environ 50 et 300 micromètres par exemple.

Il peut être déposé par projection thermique, cette technique permet de déposer des revêtements épais sur des supports de nature variés. Cette technique utilise un gaz vecteur destiné à accélérer et transporter des particules liquides, pâteuses ou solides du revêtement vers le support.

Cette technique de projection thermique inclut notamment la projection par chalumeau ou flamme simple, la projection par flamme supersonique connue sous la dénomination anglaise de « high velocity oxy-fuel » ou HVOF, la projection par arc fil, la projection par plasma d'arc soufflé, ou même la technique plus récente de projection à froid connue sous la dénomination anglaise de « cold spray ».

La partie principale 3.1, lorsqu'elle est multi bloc, comporte plusieurs éléments principaux 3.10 mis bout à bout, solidaire l'un à l'autre par vissage ou collage par exemple. L'un des éléments principaux est un élément principal d'extrémité 3.10. La partie de protection terminale peut être formée par un revêtement qui recouvre l'élément principal d'extrémité comme illustré sur la figure 1C. Ici encore, on s'arrange pour que le revêtement recouvre l'extrémité du contact permanent et sa surface, ce revêtement étant sans contact électrique et mécanique avec l'autre contact permanent de la paire, en régime permanent lorsque le disjoncteur est fermé.

Sur la figure 1A, on a représenté une variante dans laquelle la partie de protection terminale 3.2 est un embout massif réalisé dans le matériau préconisé, cet embout étant rapporté par vissage ou collage en bout de la partie principale 3.1.

Jusqu'à présent, on s'est attaché à décrire la partie de protection terminale 3.2 comme appartenant à un seul des contacts permanents, le contact permanent mobile. Ce contact permanent prend la forme d'un cylindre, de préférence creux, pour réduire à la fois sa masse et l'énergie pour le mettre en mouvement.

On peut bien sûr envisager que la partie de protection terminale 4.2 appartienne à l'autre contact permanent 4, celui qui entoure le contact permanent mobile 3. Cette variante est représentée sur la figure 1A. L'autre contact permanent 4 peut avoir sa partie principale 4.1 en forme de collerette à partir de laquelle des doigts se projettent vers le contact permanent mobile 3. L'extrémité libre 4.2 des doigts fait office de partie de protection terminale et est réalisée dans le matériau préconisé. L'extrémité de chacun de ces doigts est destinée à venir en contact mécanique et électrique avec le contact permanent mobile lorsque le disjoncteur est en phase de manoeuvre d'ouverture ou de fermeture.

En variante, on peut envisager que les deux contacts permanents de la paire soient équipés de la partie de protection terminale comme sur la figure 1A.

Le dispositif d'établissement et/ou de coupure de courant peut ne pas être un disjoncteur, mais être un sectionneur, un interrupteur, un contacteur.

Bien que plusieurs mode de réalisation de la présente invention aient été représentés et décrits de façon détaillée, on comprendra que différents changements et modifications puissent être apportés sans sortir du cadre de l'invention.

## Revendications

1. Dispositif d'établissement et/ou de coupure de courant comportant une paire de contacts permanents (3, 4), l'un au moins des contacts (3, 4) de la paire étant mobile, dont au moins un contact permanent (3, 4) de la paire comporte une partie principale (3.1, 4.1) ayant une extrémité libre et une partie de protection terminale (3.2, 4.2) solidaire de l'extrémité libre de la partie principale (3.1, 4.1), la partie de protection terminale (3.2, 4.2) étant destinée à n'être en contact mécanique et électrique avec l'autre contact permanent (4, 3) de la paire de contacts permanents que lors d'une manoeuvre d'ouverture ou de fermeture de la paire de contacts permanents,
le dispositif d'établissement et/ou de coupure de courant étant **caractérisé en ce que** cette partie de protection terminale (3.2, 4.2) est réalisée dans un unique métal de transition, ce métal de transition ayant une température de fusion strictement supérieure à celle de la partie principale (3.1, 4.1) avec laquelle elle est solidaire, ou dans un oxyde d'un tel métal, ou dans un carbure d'un tel métal, ou bien en oxyde de zinc.

2. Dispositif d'établissement et/ou de coupure de courant selon la revendication 1, dans lequel la partie principale (3.1, 4.1) est en cuivre, en cuivre allié ou en aluminium éventuellement revêtus d'argent, et le métal de transition est choisi parmi le tungstène, le molybdène, le cobalt, le titane, le zirconium, le chrome, le nickel.

3. Dispositif d'établissement et/ou de coupure de courant selon l'une des revendications 1 ou 2, dans lequel la partie de protection terminale (3.2) est un revêtement en surface de l'extrémité libre de la partie principale (3.1).

4. Dispositif d'établissement et/ou de coupure de courant selon la revendication 3, dans lequel le revêtement a une épaisseur comprise entre environ 50 et 300 micromètres.

5. Dispositif d'établissement et/ou de coupure de courant selon l'une des revendications 1 à 3, dans lequel la partie principale (3.1) est formée de plusieurs éléments (3.10) successifs assemblés entre eux dont un forme l'extrémité libre de la partie principale.

6. Dispositif d'établissement et/ou de coupure de courant selon l'une des revendications 1 ou 2, dans lequel la partie de protection terminale (3.2) est un embout fixé par vissage ou collage à l'extrémité libre de la partie principale (3.1).

7. Dispositif d'établissement et/ou de coupure de courant selon la revendication 6, dans lequel l'embout est massif.

8. Dispositif d'établissement et/ou de coupure de courant selon l'une des revendications 1 à 7, dans lequel le contact permanent (3) muni de la partie de protection terminale prend sensiblement la forme d'un cylindre creux.

9. Dispositif d'établissement et/ou de coupure de courant selon l'une des revendications 1 à 8, dans lequel le contact permanent (4) muni de la partie de protection terminale (4.2) prend la forme d'une collerette pourvue d'une pluralité de doigts.

10. Dispositif d'établissement et/ou de coupure de courant selon l'une des revendications 1 à 9, comportant en plus au moins une paire de contacts d'arc (5, 6).

11. Dispositif d'établissement et/ou de coupure de courant selon l'une des revendications précédentes, dans lequel le dispositif est un disjoncteur, un sectionneur, un interrupteur, un contacteur.

## Patentansprüche

1. Stromverbindungs- und/oder Unterbrechungsvorrichtung, umfassend ein Paar von permanenten Kontakten (3, 4), wobei wenigstens einer der Kontakte (3, 4) des Paars beweglich ist, wobei wenigstens ein permanenter Kontakt (3, 4) des Paars ein Hauptteil (3.1, 4.1) mit einem freien Ende und ein Endschutzteil (3.2, 4.2) umfasst, das mit dem freien Ende des Hauptteils (3.1, 4.1) verbunden ist, wobei das Endschutzteil (3.2, 4.2) dazu ausgelegt ist, nur während einer Öffnungs- oder Schließbetätigung des Paars von permanenten Kontakten in mechanischem und elektrischem Kontakt mit dem anderen permanenten Kontakt (4,3) des Paars von permanenten Kontakten zu sein, **dadurch gekennzeichnet, dass** dieses Endschutzteil (3.2, 4.2) aus einem einzigen Übergangsmetall hergestellt ist, wobei dieses Übergangsmetall eine Schmelztemperatur aufweist, die streng größer ist als jene des Hauptteils (3.1, 4.1), mit dem es verbunden ist, oder aus einem Oxid eines solchen Metalls, oder aus einem Carbid eines solchen Metalls, oder aber aus Zinkoxid.

2. Stromverbindungs- und/oder Unterbrechungsvorrichtung nach Anspruch 1, bei der das Hauptteil (3.1, 4.1) aus Kupfer, aus legiertem Kupfer oder aus Aluminium ist, gegebenenfalls mit Silber beschichtet, und wobei das Übergangsmetall ausgewählt ist aus Wolfram, Molybdän, Kobalt, Titan, Zirkon, Chrom, Nickel.

3. Stromverbindungs- und/oder Unterbrechungsvorrichtung nach einem der Ansprüche 1 oder 2, bei der das Endschutzteil (3.2) eine Beschichtung an der Oberfläche des freien Endes des Hauptteils (3.1) ist.

4. Stromverbindungs- und/oder Unterbrechungsvorrichtung nach Anspruch 3, bei der die Beschichtung eine Dicke aufweist, die zwischen ungefähr 50 und 300 Mikrometern enthalten ist.

5. Stromverbindungs- und/oder Unterbrechungsvorrichtung nach einem der Ansprüche 1 bis 3, bei der das Hauptteil (3.1) aus mehreren aufeinander folgenden, aneinander angeordneten Elementen (3.10) gebildet ist, von denen eines das freie Ende des Hauptteils bildet.

6. Stromverbindungs- und/oder Unterbrechungsvorrichtung nach einem der Ansprüche 1 oder 2, bei dem das Endschutzteil (3.2) ein Ansatzstück ist, das durch Verschrauben oder Kleben an dem freien Ende des Hauptteils (3.1) befestigt ist.

7. Stromverbindungs- und/oder Unterbrechungsvorrichtung nach Anspruch 6, bei dem das Ansatzstück massiv ist.

8. Stromverbindungs- und/oder Unterbrechungsvorrichtung nach einem der Ansprüche 1 bis 7, bei dem der permanente Kontakt (3), der mit dem Endschutzteil ausgestattet ist, im Wesentlichen die Form eines Hohlzylinders aufweist.

9. Stromverbindungs- und/oder Unterbrechungsvorrichtung nach einem der Ansprüche 1 bis 8, bei dem der permanente Kontakt (4), der mit dem Endschutzteil (4.2) ausgestattet ist, die Form eines Kragens aufweist, der mit einer Mehrzahl von Fingern versehen ist.

10. Stromverbindungs- und/oder Unterbrechungsvorrichtung nach einem der Ansprüche 1 bis 9, ferner umfassend wenigstens ein Paar von Bogenkontakten (5, 6).

11. Stromverbindungs- und/oder Unterbrechungsvorrichtung nach einem der vorhergehenden Ansprüche, wobei die Vorrichtung ein Ausschalter, ein Trennschalter, ein Unterbrecher, ein Kontaktschalter ist.

## Claims

1. A device for making and/or breaking a current comprising a pair of permanent contacts (3, 4), at least one of the contacts (3, 4) of the pair being movable, at least one permanent contact (3, 4) of the pair comprising a main portion (3.1, 4.1) having a free end and an end protection portion (3.2, 4.2) secured to the free end of the main portion (3.1, 4.1), the end protection portion (3.2, 4.2) being designed to be in mechanical and electrical contact with the other permanent contact (4, 3) of the pair of permanent contacts only during an operation for opening or closing the pair of permanent contacts, the device being **characterized in that** said end protection portion (3.2, 4.2) is made of a single transition metal, said transition metal having a melting temperature that is strictly higher than that of the main portion (3.1, 4.1) to which it is secured, or of an oxide of such a metal, or of a carbide of such a metal, or of zinc oxide.

2. A device for making and/or breaking a current according to claim 1, wherein the main portion (3.1, 4.1) is made of copper, of copper alloy, or of aluminum possibly coated in silver, and the transition metal is chosen from: tungsten, molybdenum, cobalt, titanium, zirconium, chromium, or nickel.

3. A device for making and/or breaking a current according to claim 1 or claim 2, wherein the end protection portion (3.2) is a coating at the surface of the free end of the main portion (3.1).

4. A device for making and/or breaking a current according to claim 3, wherein the coating has a thickness lying in the range about 50 µm to 300 µm.

5. A device for making and/or breaking a current according to any one of claims 1 to 3, wherein the main portion (3.1) is formed of a plurality of successive elements (3.10) assembled to one another, one of which elements forms the free end of the main portion.

6. A device for making and/or breaking a current according to claim 1 or claim 2, wherein the end protection portion (3.2) is an endpiece fastened by screw-fastening or adhesive to the free end of the main portion (3.1).

7. A device for making and/or breaking a current according to claim 6, wherein the endpiece is solid.

8. A device for making and/or breaking a current according to any one of claims 1 to 7, wherein the permanent contact (3) provided with the end protection portion substantially takes the form of a hollow cylinder.

9. A device for making and/or breaking a current according to any one of claims 1 to 8, wherein the permanent contact (4) provided with the end protection portion (4.2) takes the form of a collar provided with a plurality of fingers.

10. A device for making and/or breaking a current according to any one of claims 1 to 9, further comprising at least one pair of arcing contacts (5, 6).

11. A device for making and/or breaking a current according to any preceding claim, wherein the device is a circuit breaker, a disconnector, a switch, a contactor.
